# FASCICULE DE BREVET EUROPEEN

(11) **EP 3 123 464 B1**
(45) Date de publication et mention de la délivrance du brevet: **23.05.2018**
(21) Numéro de dépôt: 15711462.0
(22) Date de dépôt: 13.03.2015
(51) Int. Cl.: G10D 13/00

(54) **BATTERIE ACOUSTIQUE, AINSI QU'ENSEMBLE INSTRUMENTAL MUSICAL COMPORTANT UNE TELLE BATTERIE ACOUSTIQUE**
AKUSTISCHES SCHLAGZEUGKIT UND ANORDNUNG VON MUSIKINSTRUMENTEN MIT SOLCH EINEM AKUSTISCHEN SCHLAGZEUGKIT
ACOUSTIC DRUM KIT, AND ENSEMBLE OF MUSICAL INSTRUMENTS COMPRISING SUCH AN ACOUSTIC DRUM KIT

(30) Priorité: 27.03.2014 IT TA20140003
(43) Date de publication de la demande: 01.02.2017
(73) Titulaire: Savarez, 69300 Caluire et Cuire (FR)
(72) Inventeur: PINELLI, Dario, I-74024 Manduria (TA) (IT)
(74) Mandataire: Lavoix
(86) Numéro de dépôt international: PCT/EP2015/055330
(87) Numéro de publication internationale: WO 2015/144461

(56) Documents cités:
- WO-A2-2010/060167
- CA-A1- 2 529 308
- GB-A- 645 070
- US-A- 3 326 074
- US-A1- 2010 043 622
- US-B1- 6 211 448
- Mike Reetz: "Build-a-Suitcase-Drum-Set", , 15 décembre 2010 (2010-12-15), XP055189633, Extrait de l'Internet: URL:http://www.mikereetz.com/documents/Bui ld-a-Suitcase-Drum-Set.pdf [extrait le 2015-05-18]

## Description

La présente invention concerne une batterie acoustique, ainsi qu'un ensemble instrumental musical comportant une telle batterie.

Le domaine de l'invention est celui des instruments de musique, plus particulièrement des instruments de percussion, aussi bien pour l'usage professionnel que de loisir.

Dans ce domaine, il est connu qu'une batterie acoustique est un ensemble d'instruments de percussion, qui, dans une forme typique, inclut, voire consiste en, une grosse caisse, une caisse claire et un charleston, c'est-à-dire une paire de cymbales accrochée à un pied à pédale. Une telle batterie est, de par de l'encombrement cumulé des instruments la constituant, difficile à stocker et encore plus difficile à transporter, avec un coût de transport substantiel lorsque le batteur voyage en avion et qu'il souhaite que sa batterie le suive dans ses déplacements.

Pour contourner cette problématique, il existe des batteries électroniques, comprenant des panneaux plats en forme de galette, couramment appelés des « pads », qui reproduisent plus ou moins le toucher d'une batterie acoustique, mais sans en produire le volume sonore, les vibrations provoquées en frappant ces panneaux devant être amplifiées par des appareils électroniques ad hoc. Une fois rangées, ces panneaux prennent une place moins importante que les instruments constituant une batterie acoustique, de sorte que la batterie électronique est plus facile à transporter. Le prix d'une telle batterie électronique reste toutefois élevé et, surtout, les batteries électroniques ne procurent ni les mêmes effets sonores, ni les mêmes sensations de jeu qu'une batterie acoustique.
Les documents CA2529308A1 et XP055189633 divulguent des batteries acoustiques utilisant une grosse caisse en forme parallélépipédique. Le but de la présente invention est de proposer une batterie acoustique qui, tout en étant d'une grande qualité sonore, est facile et pratique à stocker et transporter.

A cet effet, l'invention a pour objet une batterie acoustique telle que définie à la revendication 1.

Une des idées à la base de l'invention est d'utiliser astucieusement une grosse caisse comme logement pour une caisse claire et un support de charleston lorsqu'on souhaite stocker et transporter la batterie acoustique correspondante. Pour ce faire, la grosse caisse comprend deux parties déplaçables l'une par rapport à l'autre. Dans une position écartée de ces deux parties de la grosse caisse, celle-ci est utilisable comme instrument de percussion, en étant intérieurement vide pour y délimiter un volume de résonnance de grosse caisse, et elle sert de support de fixation amovible à la caisse claire, cette dernière étant également fixée de manière amovible au support de charleston : la grosse caisse, la caisse claire et le support de charleston sont alors dans une configuration de jeu, en étant agencés les uns par rapport aux autres de façon similaire à une batterie acoustique de l'art antérieur. Pour pouvoir jouer de la batterie conforme à l'invention, en configuration de jeu, le batteur l'associe à une paire de cymbales et à une pédale de grosse caisse, qui sont connues en tant que telles, en étant par exemple disponibles dans le commerce, et qui sont à rapporter respectivement sur le support de charleston et à la grosse caisse, le batteur utilisant pour jouer une paire de baguettes ou de balais, connue en tant que telle et disponible dans le commerce. Dans une position compacte des deux parties de la grosse caisse, la caisse claire et le support de charleston sont agencés à l'intérieur de la grosse caisse, en étant logés entre les deux parties de cette grosse caisse, la batterie étant alors dans une configuration de stockage et de transport, en occupant un volume total particulièrement faible. En particulier, la batterie conforme à l'invention, dans sa configuration de stockage et de transport, respecte avantageusement les exigences dimensionnelles courantes d'un bagage à main autorisées en cabine par les compagnies aériennes notoires, tout en respectant également les exigences de poids associées : ainsi, grâce à l'invention, un batteur peut voyager en avion en gardant la batterie conforme à l'invention avec lui comme bagage à main. En pratique, le passage de la batterie conforme à l'invention, entre la configuration de jeu et la configuration de stockage et de transport, s'effectue aisément et en un temps très court, de quelques dizaines de secondes.

L'invention a également pour objet un ensemble instrumental musical, tel que défini à la revendication 15.

Des caractéristiques additionnelles avantageuses de la batterie acoustique et de l'ensemble instrumental musical, conformes à l'invention, sont spécifiées aux revendications dépendantes.

L'invention sera mieux comprise à la lecture de la description qui va suivre, donnée uniquement à titre d'exemple et faite en se référant aux dessins sur lesquels :
- les figures 1 et 2 sont des vues en perspective, sous des angles d'observation respectifs différents, des composants, séparés les uns des autres, d'une batterie acoustique conforme à l'invention,
- les figures 3 à 6 sont des vues en perspective, selon des angles d'observation respectifs différents, de la batterie de la figure 1 dans une configuration de jeu ;
- la figure 7 est une vue à plus grande échelle du détail cerclé VII à la figure 4 ; et
- les figures 8 à 11 sont des vues en perspective, sous des angles d'observation respectifs différents, montrant le passage progressif de la batterie de la figure 1 depuis sa configuration de jeu, montrée sur les figures 3 à 6, à une configuration de stockage et de transport, montrée sur la figure 11.

Sur les figures 1 à 11 est représentée une batterie acoustique 1 comprenant trois composants principaux que sont une grosse caisse 10, une caisse claire 20 et un support de charleston 30. Ci-après, ces composants vont être décrits en détail les uns après les autres.

Sur les figures 3 à 7, la grosse caisse 10, la caisse claire 20 et le support de charleston 30 sont assemblés de sorte que la batterie 1 est dans une configuration de jeu, c'est-à-dire une configuration dans laquelle l'utilisateur de la batterie, autrement dit un batteur, peut jouer de la batterie 1 de la même façon qu'avec une batterie acoustique de l'art antérieur. Sur la figure 11, la grosse caisse 10, la caisse claire 20 et le support de charleston 30 sont agencés les uns par rapport aux autres de sorte que la batterie 1 est dans une configuration de stockage et de transport, la batterie 1 passant de sa configuration de jeu des figures 3 à 7 à sa configuration de stockage et de transport de la figure 11 moyennant des configurations intermédiaires de rangement progressif, montrées sur les figures 8 à 10. Sur les figures 1 et 2, la caisse claire 20, les constituants de la grosse caisse 10, prévus pour être désassemblés par l'utilisateur, ainsi que les constituants du support de charleston, prévus pour être désassemblés par l'utilisateur, sont représentés de manière séparées les uns des autres.

Par commodité, la suite de la description est orientée par rapport au joueur de la batterie 1 alors que celle-ci est en configuration de jeu et repose sur un sol considéré horizontal.

La grosse caisse 10 comporte deux parties principales, à savoir une partie avant 11 et un partie arrière 12, qui correspondent chacune sensiblement à une moitié de la grosse caisse 10. Les parties 11 et 12 de la grosse caisse 10 sont réalisées sous forme de deux pièces distinctes, qui sont déplaçables l'une par rapport à l'autre, voire séparables l'une de l'autre pour des raisons de praticité, comme montré sur les figures 1 et 2.

Comme bien visible sur les figures 1 et 2, la partie avant 11 comprend un panneau principal avant 13 et deux panneaux latéraux 14, respectivement gauche et droit. Chacun des panneaux 13 et 14 est sensiblement plan. Les panneaux 13 et 14 sont solidarisés fixement à demeure les uns aux autres, et ce par tout moyen approprié.

Les panneaux latéraux 14 s'étendent vers l'arrière depuis les bords latéraux opposés du panneau avant 13, de manière sensiblement perpendiculaire au panneau avant 13. En coupe dans un plan horizontal, le panneau avant 13 et les panneaux latéraux 14 présentent, conjointement, un profil en « U » tourné vers l'arrière.

Les panneaux 13 et 14 présentent une même dimension verticale, leur bord supérieur étant en affleurement les uns des autres et leur bord inférieur étant également en affleurement les uns des autres.

Dans la configuration de jeu de la batterie 1, les bords inférieurs respectifs des panneaux 13 et 14 de la partie avant 11 sont en appui sur le sol, et ce de manière stable de façon autonome pour la partie avant 11 de la grosse caisse 10, du fait du profil en « U » précité.

Le panneau avant 13 est pourvu, sur son bord inférieur, d'un organe 15 d'accrochage pour une pédale de grosse caisse, non représentée sur les figures, prévue pour être commandée par le pied droit du batteur. Cette pédale est à rapporter à la grosse caisse 10 pour permettre au batteur de frapper la face avant du panneau 13 par un marteau ad hoc de la pédale. Une telle pédale de grosse caisse est connue en soi et disponible dans le commerce en tant qu'accessoire pour les batteries acoustiques de l'art antérieur. A titre d'exemple non limitatif, l'organe d'accrochage 15 consiste en une plaquette pourvue d'un revêtement antidérapant, par exemple en caoutchouc ou similaire, garantissant une bonne retenue de la pédale de grosse caisse : dans la configuration de jeu de la batterie 1, cette plaquette s'étend en saillie vers l'avant du bord inférieur du panneau 13, cette plaquette étant avantageusement escamotable, au moins en partie, vers l'arrière, en particulier dans l'épaisseur du panneau 13, dans la configuration de stockage et de transport de la batterie 1.

Comme bien visible sur les figures 1 et 4, la face avant du panneau 13 est pourvue d'un feutre 16 ou similaire, disposé de sorte que le marteau de la pédale de grosse caisse frappe le panneau 13 au niveau de ce feutre, en assourdissant ainsi l'attaque sonore et en assombrissant le son en résultant. Le feutre 16 donne également une indication visuelle de la zone du panneau 13, prévue pour être frappée par le marteau de la pédale de grosse caisse.

Comme bien visible sur la figure 2, le panneau avant 13 est pourvu, sur sa face arrière, d'un panneau mobile 17, qui est sensiblement plan et qui est porté à l'extrémité supérieure du panneau 13 de manière basculante autour d'un axe géométrique horizontal Y-Y. L'intérêt de ce panneau basculant 17 apparaîtra plus loin.

Comme bien visible sur les figures 1 et 2, la partie arrière 12 de la grosse caisse 10 comporte un panneau principal arrière 18 et deux panneaux latéraux 19, respectivement gauche et droit. Chacun des panneaux 18 et 19 est sensiblement plan. Les panneaux 18 et 19 sont solidarisés fixement à demeure les uns aux autres, et ce par tout moyen approprié.

Les panneaux latéraux 19 s'étendent vers l'avant respectivement depuis les bords latéraux opposés du panneau arrière 18, à la perpendiculaire de ce dernier. Ainsi, en coupe horizontale, les panneaux 18 et 19 confèrent conjointement, à la partie arrière 12 de la grosse caisse 10, un profil en « U » tourné vers l'avant. L'écartement horizontal, noté e12 sur la figure 1, entre les faces respectives des panneaux latéraux 19, tournées à l'opposé du panneau arrière 18, est prévu égal ou légèrement inférieur à l'écartement horizontal, noté e11 sur la figure 1, entre les faces respectives des panneaux latéraux 14 de la partie avant 11, tournées vers le panneau avant 13 : ainsi, comme montré sur les figures 10 et 11, la partie arrière 12 forme une partie mâle, dimensionnée pour être emboîtée dans la partie avant 11 qui forme ainsi une partie femelle complémentaire, cet emboîtement entre les parties 11 et 12 consistant à agencer de manière ajustée les panneaux 19 entre les panneaux 14.

Les panneaux 18 et 19 de la partie arrière 12 présentent une même dimension verticale, qui est sensiblement égale à celle des panneaux 13 et 14 de la partie avant 11. Les bords supérieurs respectifs des panneaux 18 et 19 sont en affleurement les uns des autres. De même, les bords inférieurs respectifs des panneaux 18 et 19 sont en affleurement les uns des autres, ces bords inférieurs étant en appui sur le sol dans la configuration de jeu de la batterie 1, et ce de manière stable de façon autonome pour la partie arrière 12 du fait de son profil en « U ».

Le panneau arrière 18 délimite une ouverture traversante 18A, reliant ainsi l'une à l'autre les faces avant et arrière de ce panneau 18.

Comme bien visible sur la figure 2, la face avant du panneau arrière 18 est pourvue, à son extrémité supérieure, de deux ergots saillants 110 ou, plus généralement, d'au moins un relief saillant, dont l'intérêt apparaitra plus loin.

Les parties avant 11 et arrière 12 de la grosse caisse 10 sont conçues pour, moyennant leur déplacement relatif, être assemblées fixement l'une à l'autre dans deux positions différentes, à savoir une position écartée, qui est montrée sur les figures 1 à 6 et qui est associée à la configuration de jeu de la batterie 1, et une position compacte, qui est montrée sur la figure 11 et qui est associée à la configuration de stockage et de transport de la batterie. Lorsque les parties avant 11 et arrière 12 de la grosse caisse 10 sont en position écartée, la partie arrière 12 n'est que partiellement emboîtée de la partie avant 11, dans le sens où seules les parties terminales libres respectives des panneaux 19 de la partie arrière 12 sont agencées entre les panneaux 14 de la partie avant 11, comme bien visible sur les figures 4 à 6, tandis que lorsque les parties avant 11 et arrière 12 de la grosse caisse 10 sont en position compacte, la partie arrière 12 est emboîtée en totalité dans la partie avant 11, dans le sens une plus grande partie des panneaux 19 est agencée entre les panneaux 14 que dans la position écartée, voire la totalité des panneaux 19 ainsi que le panneau 18 sont agencés entre les panneaux 14, comme montré sur la figure 11.

Dans les deux positions, c'est-à-dire aussi bien dans la position écartée que dans la position compacte, les bords supérieurs des panneaux 13 et 14 de la partie avant 11 sont en affleurement des bords supérieurs des panneaux 18 et 19 de la partie arrière 12, et les bords inférieurs des panneaux 13 et 14 sont en affleurement des bords inférieurs des panneaux 18 et 19 : ainsi, dans les deux positions relatives des parties 11 et 12 de la grosse caisse 10, ces parties 11 et 12 confèrent conjointement à la grosse caisse 10 une forme extérieure globalement parallélépipédique, la dimension horizontale latérale de la forme parallélépipédique associée à la position écartée étant strictement supérieure à celle de la forme parallélépipédique associée à la position compacte, comme bien visible par comparaison entre les figures 3 et 11. Suivant un dimensionnement préférentiel, cette forme extérieure parallélépipédique mesure 30 cm sur 45 cm sur 18 cm lorsque les parties 11 et 12 sont en position compacte, ce qui respecte les exigences dimensionnelles courantes pour les bagages à main des compagnies aériennes notoires.

Par ailleurs, aussi bien dans la position écartée que dans la position compacte des parties 11 et 12 de la grosse caisse 10, les panneaux 13, 14, 18 et 19 de ces parties 11 et 12 délimitent conjointement entre eux un volume interne sensiblement parallélépipédique, le volume interne associé à la position écartée étant plus grand que celui associé à la position compacte. Comme expliqué par la suite, ce volume interne est prévu pour, en position compacte des parties 11 et 12 de la grosse caisse 10, être occupé, en grande partie voire en quasi-totalité, par la caisse claire 20 et le support de charleston 30 dans la configuration de stockage et de transport de la batterie 1. A l'inverse, dans la configuration de jeu de la batterie 1, le volume interne délimité par les panneaux des parties 11 et 12 en position écartée est prévu libre, en formant un volume de résonnance de grosse caisse, référencé V10 sur la figure 6: on comprend que ce volume de résonnance de grosse caisse V10 est délimité, à l'avant, par le panneau 13, qui forme ainsi un panneau de frappe, et, à l'arrière, par le panneau 18, qui forme un panneau de sortie du son via son ouverture 18A.

Afin de maintenir en place, l'une par rapport à l'autre, les parties 11 et 12 de la grosse caisse 10 dans chacune des positions écartée et compacte, les parties 11 et 12 sont pourvues de moyens ad hoc permettant d'assembler ces parties fixement l'une à l'autre, sélectivement en position écartée et en position compacte. A titre d'exemple mis en oeuvre sur les figures, ces moyens d'assemblage comprennent deux taraudages 111, respectivement prévus dans les panneaux latéraux 19 de la partie 12, et deux vis papillons 112, complémentaires des taraudages 111. Chaque vis papillon 112 est à même d'être introduite à travers des trous traversants 113 délimités par les parois latérales 14 de la partie 11 : chaque panneau 14 est pourvu de deux de ces trous traversants 113, disposés de manière à être alignés avec le taraudage 111 du panneau en regard 19 dans, respectivement, la position écartée et la position compacte, comme visible par comparaison des figures 3 et 11. Bien entendu, d'autres formes de réalisation de ces moyens d'assemblage sont envisageables, en particulier actionnables sans outil.

Les panneaux 13, 14, 18 et 19 sont avantageusement réalisés en bois, en particulier en bois multicouche, notamment à base de peuplier et tel que du contreplaqué. Afin de bénéficier d'une haute qualité de son, le panneau avant 13 comporte, à la fois, à l'avant, une plaque de frappe 13.1, qui est plus fine que les autres panneaux de la grosse caisse 10 et dont la face avant est en bois de noyer tanganika, et, à l'arrière, un cadre 13.2, qui borde la périphérie de la face arrière de la plaque de frappe 13.1 et auquel sont solidarisés les panneaux latéraux 14, comme bien visible sur la figure 2.

Comme indiqué plus haut, le panneau 17 est monté à basculement par rapport au panneau 13 de la partie avant 11, autour de l'axe Y-Y. Ce panneau 17 est ainsi basculable entre une position de service, montrée sur les figures 3 à 6, et une position de rangement, montrée sur les figures 9 à 11 ainsi que représentée en traits pleins sur la figure 2. Le panneau 17 représenté en pointillés sur la figure 2 occupe une position basculée intermédiaire entre la position de service et la position de rangement. Dans la position de service, le panneau 17 s'étend à l'horizontale, autrement dit à la perpendiculaire du panneau avant 13, en étant ainsi déployé par rapport à ce dernier, tandis que, dans la position de rangement, le panneau 17 s'étend à la verticale et est escamoté, en étant plaqué contre la face arrière du panneau avant 13. Sous l'effet de la gravité, le panneau 17 tend à occuper la position de rangement, le relèvement du panneau depuis la position de rangement jusqu'à la position de service devant être opéré manuellement par l'utilisateur lors de l'assemblage de la batterie 1. Lorsque les parties 11 et 12 de la grosse caisse 10 sont en position écartée, le panneau 17 est maintenu dans sa position de service par coopération avec la partie arrière 12 : dans l'exemple de réalisation considéré sur les figures, le panneau 17 est ainsi maintenu dans sa position de service par appui gravitaire de son extrémité libre sur les ergots saillants 110 de la face avant du panneau arrière 18 de la partie 12, comme visible sur la figure 6, le panneau 17 étant dimensionné pour s'emboîter entre les panneaux latéraux 19, comme bien visible sur la figure 5. Ainsi, on comprend que le panneau 17 en position de service ferme le côté supérieur du volume de résonance de grosse caisse V10.

Le panneau 17 est avantageusement réalisé en bois, en particulier en bois multicouche, tel que du contreplaqué. Ce panneau 17 peut être prévu plein ou, selon un mode de réalisation particulièrement avantageux, qui est d'ailleurs mis en oeuvre dans l'exemple considéré sur les figures, le panneau 17 inclut, sur son côté tourné vers le haut en position de service, une plaque de frappe 17.1, qui est plus fine que le reste du panneau 17 et dont la face tournée vers le haut est réalisée en bois de noyer tanganika. Le panneau 17 inclut alors également, sur son côté opposé à la plaque de frappe 17.1, une plaque de sortie du son 17.2 délimitant une ouverture traversante 17A, visible sur la figure 6. Cette ouverture 17A débouche vers le bas dans le volume de résonnance de grosse caisse V10 lorsque le panneau est en position de service, et elle débouche vers le haut dans un volume libre délimité par le panneau 17 entre ses plaques 17.1 et 17.2, par exemple dans l'épaisseur de la plaque 17.2. Ce volume libre constitue un volume de résonance de tom, dans le sens où, dans la configuration de jeu de la batterie 1, le batteur obtient un son de tom en frappant, par des baguettes ou des balais, la plaque 17.1 du panneau 17 en position de service. Plus généralement, on comprend que la batterie 1 inclut ainsi, en quelque sorte, un instrument de percussion supplémentaire, à savoir un tom, sans augmenter l'encombrement global de la batterie du fait de l'intégration de ce tom à la grosse caisse 10, plus précisément à la partie 11 de celle-ci, sous forme du panneau 17.

La caisse claire 20 comprend deux panneaux principaux parallèles, à savoir un panneau supérieur 21 et un panneau inférieur 22. Les périphéries respectives des panneaux supérieur 21 et inférieur 22 sont reliées l'une à l'autre par un panneau avant 23, un panneau arrière 24 et des panneaux latéraux 25, respectivement gauches et droit. Les panneaux 21 à 25 sont sensiblement plans et sont solidarisés fixement à demeure les uns aux autres, par tout moyen approprié.

Comme bien visible sur les figures 1 à 6, les panneaux 21 à 25 donnent à la caisse claire 20 une forme extérieure globalement parallélépipédique. Suivant un dimensionnement préférentiel, cette forme extérieure parallélépipédique mesure 23,3 cm sur 25,5 cm sur 9,7 cm.

Les panneaux 21 à 25 délimitent conjointement entre eux un volume interne, sensiblement parallélépipédique, de la caisse claire 20, constituant un volume libre de résonance de caisse claire V20. Vers le haut, ce volume de résonance de caisse claire V20 est délimité par le panneau supérieur 21, qui forme ainsi un panneau de frappe sur la face supérieure duquel le batteur frappe des baguettes ou des balais dans la configuration de jeu de la batterie 1. Pour que le son produit dans le volume de résonance V20 soit caractéristique de celui d'une caisse claire, le panneau supérieur 21 est, sur sa face inférieure, pourvu de timbres 26 qui vibrent lors de la frappe sur la face supérieure du panneau 21. Dans l'exemple de réalisation considéré sur les figures, les timbres 26 sont prévus en deux exemplaires, sous forme de deux groupes de fils métalliques dont l'une des extrémités est respectivement fixée aux panneaux latéraux 25. Vers le bas, le volume de résonance de caisse claire V20 est délimité par le panneau inférieur 22, qui forme un panneau de sortie du son via une ouverture traversante 22A délimitée par ce panneau 22.

Les panneaux 21 à 25 sont avantageusement réalisés en bois, en particulier en bois multicouche, notamment à base de peuplier et tel que du contreplaqué. Pour obtenir un son de bonne qualité, la face supérieure du panneau 21 est réalisée en bois de noyer tanganika.

Comme montré sur les figures 3 à 7, la caisse claire 20 est fixée sur la grosse caisse 10 dans la configuration de jeu de la batterie 1. Plus précisément, le panneau inférieur 22 de la caisse claire 20 est fixé au panneau 17, en position de service, de la grosse caisse 10, une partie droite de la face inférieure de ce panneau 22 reposant sur une partie seulement de la face supérieure de ce panneau 17. Le panneau 22 de la caisse claire 20 et le panneau 17 de la grosse caisse 10 sont pourvus de moyens de fixation amovible correspondants, à même de maintenir en place la caisse claire 20 sur la grosse caisse 10 dans la configuration de jeu de la batterie 1 pendant que le batteur joue de la batterie. Dans l'exemple de réalisation considéré sur les figures, ces moyens de fixation amovible comprennent un pion aimanté 114, agencé solidairement en saillie du panneau 17, dans la zone de ce panneau à couvrir par la caisse claire 20, et un évidement à fond ferromagnétique 27, complémentaire du pion 114 et délimité par le panneau 22 : dans la configuration de jeu de la batterie 1, le pion 114 est reçu dans l'évidement 27 et est mis en contact avec le fond de cet évidement, bloquant ainsi en place la caisse claire 20 et la grosse caisse 10 l'une par rapport à l'autre, à la fois, par complémentarité de formes entre le pion 114 et l'évidement 27 et par verrouillage magnétique entre ce pion et le fond de cet évidement. Bien entendu, d'autres formes de réalisation sont envisageables pour les moyens de fixation entre la caisse claire 20 et la grosse caisse 10, du moment que ces moyens de fixation maintiennent en place la caisse claire et la grosse caisse dans la configuration de jeu de la batterie 1 pendant que le batteur en joue, tout en autorisant, en particulier sans outil, la séparation de la caisse claire et de la grosse caisse l'une vis-à-vis de l'autre afin de passer la batterie de la configuration de jeu à la configuration de stockage et de transport.

Suivant une disposition avantageuse, qui est mise en oeuvre dans l'exemple de réalisation considéré sur les figures, l'évidement 27 est prévu en deux exemplaires, comme bien visible sur la figure 2 : de cette façon, lors de l'assemblage de la grosse caisse 10 et de la caisse claire 20 l'une à l'autre pour mettre la batterie 1 dans sa configuration de jeu, l'utilisateur choisit, parmi les deux exemplaires disponibles, l'évidement 27 recevant effectivement le pion 114, ces deux exemplaires étant ainsi respectivement associés à deux positionnements de réglage différents. Ce choix de réglage permet à l'utilisateur d'adapter au mieux la configuration de jeu de la batterie 1 à sa morphologie ou à ses préférences de jeu, en lien avec le positionnement relatif de la grosse caisse 10 et de la caisse claire 20.

Comme bien visible sur les figures 3 à 7, le support de charleston 30 comprend une base 31 qui, dans la configuration de jeu de la batterie 1, est en appui sur le sol. Cette base 31 présente une forme extérieure globalement parallélépipédique, en étant fermée sur tous ses côtés, excepté son côté tourné vers l'avant. Ainsi, la base 31 comprend un panneau principal arrière 32, un panneau supérieur 33, un panneau inférieur 34 et des panneaux latéraux 35, respectivement gauche et droit, les panneaux 33, 34 et 35 s'étendant vers l'avant depuis le pourtour périphérique du panneau arrière 32, à la perpendiculaire de ce dernier. Chacun des panneaux 32 à 35 est sensiblement plan. Les panneaux 32 à 35 sont solidarisés fixement à demeure les uns aux autres. Le volume interne de la base 31, qui est délimité conjointement par les panneaux 32 à 35 entre eux, est ouvert sur l'extérieur de la base 31 par son côté avant.

Dans la configuration de jeu de la batterie 1, la caisse claire 20 est, en plus d'être fixée de manière amovible sur la grosse caisse 10 comme expliqué précédemment, fixée de manière amovible sur la base 31 du support de charleston 30. Plus précisément, le panneau inférieur 22 de la caisse claire 20 est fixé sur le panneau supérieur 33 de la base 31, une partie gauche de la face inférieure du panneau 22 prenant appui sur la face supérieure du panneau 33, en ne recouvrant que partiellement ce panneau 33. Pour garantir l'horizontalité de la caisse claire 20 dans la configuration de jeu de la batterie 1, on comprend que la dimension verticale de la base 31 est égale à celle de la grosse caisse 10, le panneau supérieur 33 étant ainsi aligné à la même hauteur que le panneau 17, en position de service, de la grosse caisse.

Comme bien visible sur les figures 3 à 6, dans la configuration de jeu de la batterie 1, la grosse caisse 10 et la base 31 du support de charleston 30 sont écartées l'une de l'autre, suivant l'horizontale, de sorte que la caisse claire 20 est en porte-à-faux à la fois vis-à-vis de la grosse caisse 10 et vis-à-vis de la base 31 du support de charleston 30 : de cette façon, l'ouverture traversante 22A du panneau inférieur 22 de la caisse claire 20 débouche sur l'extérieur de la caisse claire, dans l'espace libre ménagé entre la grosse caisse 10 et la base 31 du support de charleston 30.

Suivant des considérations techniques similaires à celles développées plus haut concernant la fixation amovible entre la caisse claire 20 et la grosse caisse 10, la caisse claire et la base 31 du support de charleston 30 sont pourvues de moyens de fixation amovible permettant de maintenir en place l'une par rapport à l'autre la caisse claire 20 et la base 31 dans la configuration de jeu de la batterie 1. Dans l'exemple de réalisation considéré sur les figures, ces moyens de fixation comprennent deux pions aimantés 36, prévus solidairement en saillie du panneau supérieur 33 de la base 31, et deux évidements à fond magnétique 28, respectivement complémentaires des pions 36 et délimités dans le panneau inférieur 22 de la caisse claire 20. Dans la configuration de jeu de la batterie 1, les pions 36 sont respectivement reçus dans les évidements 28 et sont respectivement mis en contact avec le fond de ces évidements : le panneau inférieur 22 et, par-là, la caisse claire 20 sont alors bloqués en appui sur le panneau supérieur 33 et, par-là, vis-à-vis de la base 31 du support de charleston 30, à la fois par coopération de formes entre les pions 36 et les évidements 28 et par verrouillage magnétique entre ces pions et le fond ferromagnétique des évidements. Bien entendu, comme évoqué plus haut pour le pion 114 et l'évidement 27, d'autres formes de réalisation que les pions 36 et les évidements 28 sont envisageables pour les moyens de fixation amovible entre la caisse claire 20 et la base 31 du support de charleston 30.

Grâce aux moyens de fixation entre la caisse claire 20 et, d'une part, la grosse caisse 10 et, d'autre part, le support de charleston 30, on comprend que la caisse claire 20 forme un pont de liaison et de positionnement relatif entre la grosse caisse 10 et le support de charleston 30 dans la configuration de jeu de la batterie 1.

Par ailleurs, la base 31 est, de par son dimensionnement extérieur, conçue pour être logée à l'intérieur de la grosse caisse 10, entre les parties 11 et 12 de cette dernière en position compacte. Plus précisément, comme montré sur les figures 10 et 11, la base 31 est emboîtable en totalité à l'intérieur de la partie arrière 12 de la grosse caisse 10 : les panneaux latéraux 35 de la base 31 sont reçus de manière ajustée entre les panneaux latéraux 19 de la partie arrière 12, le panneau arrière 18 de la partie 12 fermant le côté avant de la base 31 dans la configuration de stockage et de transport de la batterie 1.

Intérieurement, la base 31 du support de charleston 30 est dimensionnée pour recevoir en totalité la caisse claire 20 dans la configuration de stockage et de transport de la batterie 1, comme représenté sur la figure 8. Plus précisément, la caisse claire 20 est emboîtée en totalité à l'intérieur de la base 31, les panneaux latéraux 25 de la caisse claire étant reçus de manière ajustée entre les panneaux latéraux 35 de la base 31.

Le support de charleston 30 comporte également une entretoise 38 qui est distincte de la base 31. Dans la configuration de jeu de la batterie 1, l'entretoise 38 est intercalée verticalement entre la base 31 et la cymbale inférieure 3 d'une paire de cymbales de charleston 2, représentée en pointillés uniquement à la figure 4. Dans l'exemple de réalisation considéré, l'entretoise 38 se présente sous la forme d'un bloc allongé verticalement. Dans la configuration de jeu de la batterie 1, l'extrémité inférieure de l'entretoise 38 repose sur le panneau supérieur 33 de la base 31 du support de charleston 30. L'extrémité supérieure de l'entretoise 38 forme un appui vers le bas pour la cymbale inférieure 3 : avantageusement, cette extrémité supérieure de l'entretoise 38 est pourvue d'un patin antidérapant 39 favorisant le maintien en place de la cymbale 3.

L'entretoise 38 est dimensionnée pour, dans la configuration de stockage et de transport de la batterie 1, être logée en totalité à l'intérieur de la base 31 du support de charleston 30, conjointement à la caisse claire 20, comme représentée sur les figures 8 et 9. Dans l'exemple de réalisation considéré ici, l'entretoise 38 présente une dimension verticale strictement inférieure à l'écartement horizontal entre les faces, en regard l'une de l'autre, des panneaux latéraux 35 de la base 31, permettant ainsi d'agencer l'entretoise 38 sensiblement à l'horizontale entre les panneaux latéraux 35 de la base 31 dans la configuration de stockage et de transport de la batterie 1.

Le support de charleston 30 comporte également une tige 310 de commande de la cymbale supérieure 4 de la paire de cymbales de charleston 2. Cette tige 310, qui est distincte de la base 31 et de l'entretoise 38, est portée par la base 31 de manière mobile en translation selon la direction longitudinale de cette tige, cette dernière s'étendant verticalement dans la configuration de jeu de la batterie 1. La tige 310 est ainsi déplaçable en translation par rapport à la base 31 entre une position déployée, associée à la configuration de jeu de la batterie 1, et une position escamotée, associée à la configuration de stockage et de transport. Dans sa position déployée, la tige 310 s'étend majoritairement à l'extérieur de la base 31, en traversant de part en part le panneau supérieur 33 de cette base, ainsi que l'entretoise 38, entre les extrémités inférieure et supérieure de cette entretoise, jusqu'à émerger de l'extrémité supérieure de l'entretoise, comme bien visible sur les figures 3 à 5. Ainsi, dans la position déployée de la tige 310, cette tige traverse librement la cymbale inférieure 3, ajourée à cet effet, et la cymbale supérieure 4 peut être fixée à l'extrémité supérieure de la tige 310, par tout moyen approprié, étant d'ailleurs remarqué que la paire de cymbales 2 est connue en soi et disponible dans le commerce en tant qu'accessoire pour les batteries acoustiques de l'art antérieur. Dans sa position escamotée, la tige 310 ne s'étend pas à l'extérieur de la base 31 mais est logée en totalité à l'intérieur de cette base, comme indiqué en pointillés sur la figure 8. En pratique, on comprend que la dimension longitudinale de la tige 310 est égale ou inférieure à la dimension verticale de la base 31.

Pour ne pas bloquer l'escamotage de la tige 310 à l'intérieur de la base 31 alors que la caisse claire 20 y est logée, la caisse claire délimite, dans son panneau avant 23, un trou traversant 29, agencé de manière à recevoir à travers lui la tige 31 en position escamotée. Avantageusement, ce trou traversant 29 est sensiblement complémentaire de la tige 310 de sorte que, en position escamotée, la tige 310 maintient en place la caisse claire 20 à l'intérieur de la base 31 dans la configuration de stockage et de transport de la batterie 1.

En position déployée, il est prévu que la tige 310 conserve une mobilité en translation selon sa direction longitudinale, par rapport à la base 31, de manière à entraîner en translation correspondante la cymbale supérieure 4 de la paire de cymbales de charleston 2 dans la configuration de jeu de la batterie 1. Cette liaison mobile en translation entre la base 31 et la tige 310 en position déployée est réalisée au niveau d'un boîtier 312, montré en détail à la figure 7 et intégré fixement à l'intérieur de la base 31, immédiatement au-dessous de la zone du panneau supérieur 33, traversée par la tige 310. Dans l'exemple de réalisation, ce boîtier 312 est fixé à l'un des panneaux latéraux 35 de la base 31. Le boîtier 312 est pourvu d'un tube vertical 314 monté coulissant à travers le boîtier 312 selon la direction longitudinale de ce tube. Dans sa partie haute, le tube 314 est solidairement pourvu d'une bague extérieure 315 traversée transversalement par une vis moletée 316 engagée jusqu'à l'intérieur du tube 314. La tige 310 est montée coulissante, selon sa direction longitudinale, à l'intérieur du tube 314 : moyennant le serrage de la vis 316, on comprend que la tige 310 se retrouve liée fixement au tube 314, et ce aussi bien lorsque la tige est en position déployée que lorsqu'elle est en position escamotée, tandis que, lorsque la vis 316 est dévissée, la tige 310 est librement déplaçable en translation à l'intérieur du tube 314, permettant son passage entre les positions déployée et escamotée.

A son extrémité inférieure, qui émerge de l'extrémité inférieure du boîtier 312, le tube 314 est solidairement pourvu d'une bague extérieure 317 solidarisée à un câble de traction 318 : on comprend qu'en tirant vers le bas le câble 318, on entraîne en translation vers le bas le tube 314 par rapport au boîtier 312 et, par-là, par rapport à la base 31 du support de charleston 30. L'extrémité du câble 318, opposée à celle solidarisée à la bague 317, est solidarisée à une pédale 320 appartenant au support de charleston 30. Cette pédale 320 comprend un panneau inférieur 321 et un panneau supérieur 322, articulés l'un sur l'autre autour d'un axe d'articulation Z-Z, par exemple par l'intermédiaire d'une charnière. Le panneau supérieur 322 est, à son extrémité opposée à l'axe d'articulation Z-Z, solidarisé au câble de traction 318, par tout moyen approprié. Le panneau 321 est, à son extrémité opposée à l'axe d'articulation Z-Z, conçu pour être fixé de manière amovible à la base 31 : plus précisément, dans l'exemple de réalisation considéré sur les figures, cette extrémité du panneau inférieur 321 présente un contour d'encastrement avec une empreinte complémentaire, délimitée dans la face inférieure du panneau inférieur 34 de la base 31, de sorte que, dans la configuration de jeu de la batterie 1, cette extrémité du panneau inférieur 321 de la pédale 320 est bloquée par la base 31, en coopérant exclusivement par complémentarité de formes avec le panneau inférieur 34 de cette base, comme bien visible sur la figure 6. Bien entendu, d'autres formes de réalisation sont possibles pour la liaison amovible entre la pédale 320 et la base 31.

Dans la configuration de jeu de la batterie 1, on comprend qu'en sollicitant la pédale 320 par son pied gauche, par appui sur le panneau 322 de manière à le rapprocher du panneau 321, le batteur tire vers le bas le câble de traction 318 et, par-là, le tube 314 et donc la tige 310 lorsque celle-ci est liée fixement au tube par la vis 316 serrée. Autrement dit, la pédale 320 permet, dans la configuration de jeu de la batterie 1, d'entraîner en translation par rapport à la base 31 du support de charleston 30 la tige 310 alors que cette tige est en position déployée, entraînant de manière correspondante la cymbale supérieure 4 fixée à l'extrémité supérieure de cette tige.

Afin de rappeler la tige 310 vers le haut lorsque le batteur relâche son appui sur la pédale 320, le support de charleston 30 comprend un ressort 324 agencé à demeure à l'intérieur du boîtier 312. Plus précisément, dans l'exemple de réalisation considéré, le ressort 324 est disposé autour du tube 314, plus spécifiquement autour de la partie courante de ce dernier. Comme bien visible sur la figure 7, l'extrémité supérieure du ressort 324 est appuyée vers le haut contre la bague 315, tandis que son extrémité inférieure est appuyée contre le boîtier 312, plus précisément contre la paroi inférieure de ce boîtier, traversée de manière coulissante par le tube 314. On comprend que lorsque le tube 314 est déplacé vers le bas, sa bague 315 comprime le ressort 324 qui tend alors à repousser le tube vers le haut. Pour garantir un fonctionnement sans à-coups, le ressort 324 est avantageusement agencé dans le boîtier 312 dans un état comprimé, dans le sens où, même en l'absence de traction du tube 314 vers le bas, le ressort 324 plaque la bague 315 contre le boîtier 312, plus précisément contre la paroi supérieure de ce dernier, traversée de manière coulissante par le tube 314. Ainsi, dans la configuration de jeu de la batterie 1, lorsque le batteur appuie sur la pédale 320, le ressort 324 s'oppose de manière élastique à l'entraînement de la tige 310 en translation vers le bas, tandis qu'en l'absence de sollicitation de la pédale 320, le ressort 324 maintient en place la tige 310, le cas échéant après l'avoir rappelée en translation vers le haut. On comprend que le système associant le boîtier 312, le tube 314, le câble de traction 318, la pédale 320 et le ressort 324 permet au batteur de commander en translation dans les deux sens la tige 310 selon la direction longitudinale de cette tige et, de cette façon, de commander le rapprochement -écartement de la cymbale supérieure 4 vis-à-vis de la cymbale inférieure 3 de la paire de cymbales de charleston 2.

Dans la configuration de stockage et de transport de la batterie 1, la pédale 320 est logée en totalité à l'intérieur de la base 31 du support de charleston 30, comme montré sur les figures 8 à 10. En pratique, la pédale 320 occupe la partie du volume interne de la base 31, laissée libre par la caisse claire 20 et l'entretoise 38 également logées dans ce volume interne. Ainsi, la caisse claire 20 occupe de préférence la partie basse du volume interne de la base 31, en mettant à profit la totalité de l'écartement horizontal entre les panneaux latéraux 35, sans entrer en interférence avec le boîtier 312, tandis que l'entretoise 38 et la pédale 320, ainsi que le câble de traction 318, occupent la partie supérieure du volume interne de la base 31, en reposant sur le panneau avant 23 de la caisse claire 20 et en s'accommodant de la présence du boîtier 312, moyennant un dimensionnement approprié de ces pièces.

Les panneaux 32 à 35 de la base 31 et les panneaux 321 et 322 de la pédale 320 sont avantageusement réalisés en bois, en particulier en bois multicouche, tel que du contreplaqué. L'entretoise 38 et le boîtier 312 sont avantageusement réalisés en bois massif, par exemple du hêtre. A titre de variante, dans la mesure où les éléments du support de charleston 30 n'ont pas à être frappés ou mis en résonnance, tout ou partie de la base 31, de la pédale 320, de l'entretoise 38 et/ou du boîtier 312 peut être réalisé en d'autres matériaux que le bois, notamment en métal ou en une matière synthétique, telle qu'une matière plastique. La tige 310, le tube 314, le câble de traction 318 et le ressort 324 sont préférentiellement métalliques.

En tenant compte de l'ensemble des explications qui précèdent, on comprend que, pour passer la batterie 1 de sa configuration de jeu à sa configuration de stockage et de transport, le batteur dégage, à la fois, la paire de cymbales 2 et la pédale de grosse caisse évoquée plus haut, puis désassemble la caisse claire 20 vis-à-vis de la base 31 du support de charleston 30 et vis-à-vis de la grosse caisse 10, et ce avantageusement sans outil, en tirant vers le haut la caisse claire jusqu'à neutraliser la coopération entre les pions 114 et 36 et les évidements 27 et 28. Le batteur désassemble ensuite les constituants du support de charleston 30 : sans outil, il désassemble la pédale 320 vis-à-vis du panneau inférieur 34 de la base 31 et il désassemble l'entretoise 38 vis-à-vis du panneau supérieur 33 de la base 31, en la faisant remonter le long de la tige 310, maintenue pour l'instant en position déployée, jusqu'à libérer l'entretoise vis-à-vis de la tige. Le batteur place la caisse claire 20 dans la partie inférieure du volume interne de la base 31, en dirigeant le panneau 23 vers le haut : il peut alors desserrer la vis 316 et pousser vers le bas la tige 310, de manière à la passer de sa position déployée à sa position escamotée, en passant par le trou 29 de la caisse claire 20, cette dernière se trouvant ainsi bloquée à l'intérieur de la base 31 par la tige 310. L'entretoise 38 et la pédale 320 sont ensuite placées dans la partie supérieure du volume interne de la base 31, comme montré sur la figure 8. A ce stade, le support de charleston 30 et la caisse claire 20 se présentent tels que sur la figure 8 et sont ensuite, d'un seul ensemble, logés à l'intérieur de la grosse caisse 10. Préalablement, les parties 11 et 12 de la grosse caisse 10 ont été séparées l'une de l'autre, moyennant le retrait des vis papillon 112 : le panneau 17 bascule alors de sa position de service à sa position de rangement, comme montré sur la figure 9. Par emboîtement de la base 31 dans la partie 12 et par emboîtement de cette partie 12 dans la partie 11, comme montré sur la figure 10, la batterie 1 atteint la configuration de stockage et de transport de la figure 11, les parties 11 et 12 pouvant ensuite être assemblées l'une à l'autre par les vis papillon 112. Le panneau 17 étant dans sa position de rangement, il n'interfère pas avec la base 30, permettant ainsi l'emboîtage total de cette base entre les parties 11 et 12 de la grosse caisse 10.

Le passage de la batterie 1 de sa configuration de stockage et de transport à sa configuration de jeu s'effectue par des opérations inverses à celles qui viennent d'être décrites. Dans les deux cas, ces opérations s'effectuent, au total, en quelques dizaines de secondes, typiquement moins d'une minute, par exemple 40 secondes environ.

On notera que de manière particulièrement avantageuse, la grosse caisse 10, la caisse claire 20 et le support de charleston 30 pèsent conjointement moins de 10 kg, voire moins de 9 kg, voire moins de 8 kg, voire moins de 7 kg, voire moins de 6 kg, voire pèsent 5,7 kg. Un tel poids respecte les exigences des compagnies aériennes notoires pour les bagages à main autorisés en cabine.

Dans sa configuration de jeu, la batterie 1 produit un son se substituant parfaitement à celui d'une batterie acoustique de l'art antérieur. Le cas échéant, ce son peut être amplifié par des microphones disponibles dans le commerce en tant qu'accessoires pour les batteries acoustiques de l'art antérieur. On notera que la batterie 1 est, du fait de sa structure, avantageusement prédisposée à une amplification avec des microphones pré-incorporés à cette batterie.

Enfin, divers aménagements et variantes à la batterie 1 décrite jusqu'ici sont par ailleurs envisageables. A titre d'exemples :
- les différentes surfaces de frappe de la batterie peuvent être vernies, par exemple avec finition à la cire liquide ; le son n'en est pas altéré, tout en formant un satinage nécessaire au glissement des balais, particulièrement utilisés dans la musique swing et jazz ; et/ou
- pour éviter que la batterie 1 en configuration de jeu se déplace du fait des vibrations créées lors du jeu, la batterie peut être disposée sur un tapis antidérapant, avantageusement fourni avec la batterie, en étant replié à l'intérieur de la grosse caisse 10 dans la configuration de stockage et de transport de la batterie ; le cas échéant, les faces inférieures et/ou les tranches inférieures de la grosse caisse 10 et/ou de la base 31 et/ou de la pédale 320 sont équipées d'éléments d'accrochage au tapis précité, tels que des bandes Velcro (marque déposée) ; et/ou
- des cloches ou, plus généralement, des accessoires instrumentaux de percussion peuvent être rajoutés à la batterie, en étant portés en service par la grosse caisse 10, la caisse claire 20 et/ou le support de charleston ; et/ou
- les indications de dimensions et de poids données plus haut ne sont pas limitatives de l'invention ; en particulier, si on renonce à la transporter en tant que bagage à main en cabine d'avion, la batterie 1 peut être dimensionnée plus grande, tout en gardant sa praticité de stockage réduit et de sa facilité de transport, par exemple dans le coffre d'une voiture ; et/ou
- les formes géométriques décrites plus haut pour la grosse caisse 10, la caisse 20 et le support de charleston 30 ne sont pas non plus limitatives de l'invention, dans le sens où ces formes peuvent, en pratique, présenter des aménagements d'ordre essentiellement esthétique, tels que des coins arrondis, des angles coupés, etc.

## Revendications

1. Batterie acoustique (1),
comprenant une grosse caisse (10), une caisse claire (20) et un support de charleston (30),
**caractérisée en ce que** la caisse claire (20) présente une forme extérieure globalement parallélépipédique,
**en ce que** le support de charleston (30) comporte une base (31) qui présente une forme extérieure globalement parallélépipédique,
**en ce que** la grosse caisse (10) comporte deux parties (11, 12) déplaçables l'une par rapport à l'autre entre :
- une position écartée, dans laquelle les deux parties de la grosse caisse confèrent conjointement à la grosse caisse une forme extérieure globalement parallélépipédique et délimitent conjointement entre elles un volume de résonance de grosse caisse (V10), qui est sensiblement parallélépipédique, et dans laquelle la caisse claire (20) est fixée de manière amovible sur la grosse caisse et sur la base (31) du support de charleston (30) de sorte que la batterie est dans une configuration de jeu, et
- une position compacte, dans laquelle les deux parties de la grosse caisse confèrent conjointement à la grosse caisse une forme extérieure globalement parallélépipédique et délimitent conjointement entre elles un volume de logement qui est sensiblement parallélépipédique, qui est plus petit que le volume de résonance de grosse caisse (V10) et qui est occupé par le support de charleston et par la caisse claire, qui est logée à l'intérieur de la base du support de charleston, de sorte que la batterie est dans une configuration de stockage et de transport,
**en ce que** la grosse caisse (10) et la caisse claire (20) sont pourvues de premiers moyens de fixation (114, 27) adaptés pour fixer de manière amovible la caisse claire sur la grosse caisse dans la configuration de jeu de la batterie, et
**en ce que** la base (31) du support de charleston (30) et la caisse claire (20) sont pourvus de seconds moyens de fixation (36, 28), qui sont distincts des premiers moyens de fixation (114, 27) et qui sont adaptés pour fixer de manière amovible la caisse claire sur la base du support de charleston dans la configuration de jeu de la batterie.

2. Batterie acoustique suivant la revendication 1, **caractérisée en ce que** les deux parties (11, 12) de la grosse caisse (10) consistent en une partie femelle (11) et une partie mâle (12) emboitable dans la partie femelle, la partie mâle étant seulement en partie emboîtée dans la partie femelle en position écartée et la partie mâle étant davantage voire totalement emboîtée dans la partie femelle en position compacte.

3. Batterie acoustique suivant l'une des revendications 1 ou 2, **caractérisée en ce que** la forme extérieure globalement parallélépipédique de la grosse caisse (10) en position compacte présente des dimensions de 30 cm sur 45 cm sur 18 cm.

4. Batterie acoustique suivant l'une quelconque des revendications précédentes, **caractérisée en ce que** l'une (11) des deux parties (11, 12) de la grosse caisse (10) comprend un panneau de frappe (13), et **en ce que** l'autre (12) des deux parties de la grosse caisse comprend un panneau de sortie du son (18) pourvu d'une ouverture traversante (18A).

5. Batterie acoustique suivant l'une quelconque des revendications précédentes, **caractérisée en ce que** l'une (11) des deux parties (11, 12) de la grosse caisse (10) est pourvue d'un panneau mobile (17) déplaçable, par rapport au reste de cette partie de la grosse caisse, entre une position de service, que le panneau mobile occupe lorsque les deux parties de la grosse caisse sont en position écartée et dans laquelle le panneau mobile est déployé, en étant maintenu par coopération avec l'autre (12) des deux parties de la grosse caisse, pour y fixer la caisse claire (20) dans la configuration de jeu de la batterie, et une position de rangement, que le panneau mobile occupe lorsque les deux parties de la grosse caisse sont en position compacte et dans laquelle le panneau mobile est escamoté pour ne pas interférer avec la caisse claire et le support de charleston (30) dans la configuration de stockage et de transport de la batterie.

6. Batterie acoustique suivant l'une quelconque des revendications précédentes, **caractérisée en ce que** la batterie (1) inclut en outre un tom (17) intégré à l'une (11) des deux parties (11, 12) de la grosse caisse (10).

7. Batterie acoustique suivant les revendications 5 et 6 prises ensemble, **caractérisée en ce que** le panneau mobile (17) forme le tom, en incluant une plaque de frappe (17.1) et une plaque de sortie du son (17.2) pourvue d'une ouverture traversante (17A), qui délimitent entre elles un volume libre de résonance de tom.

8. Batterie acoustique suivant l'une quelconque des revendications précédentes, **caractérisée en ce que** la caisse claire (10) comprend un panneau de sortie du son (22), pourvu d'une ouverture traversante (22A), et un panneau de frappe (21), pourvu, sur sa face tournée vers le panneau de frappe, d'au moins un timbre (26), le panneau de sortie du son et le panneau de frappe délimitant entre eux un volume libre de résonance de caisse claire (V20).

9. Batterie acoustique suivant l'une quelconque des revendications précédentes, **caractérisée en ce que** les premiers moyens de fixation (114, 27) sont adaptés pour fixer la caisse claire (20) sur la grosse caisse (10) selon au moins deux positionnements de réglage différents.

10. Batterie acoustique suivant l'une quelconque des revendications précédentes, **caractérisée en ce que** la base (31) du support de charleston (30) est emboîtable entre les parties (11, 12) de la grosse caisse (10) en position compacte, et **en ce que** la caisse claire (20) est emboîtable à l'intérieur de cette base dans la configuration de stockage et de transport de la batterie.

11. Batterie acoustique suivant l'une quelconque des revendications précédentes, **caractérisée en ce que** le support de charleston (30) comporte en outre une entretoise (38), qui est intercalée entre la base (31) et une cymbale de charleston (3) dans la configuration de jeu de la batterie, et qui est logée à l'intérieur de la base dans la configuration de stockage et de transport de la batterie.

12. Batterie acoustique suivant la revendication 11, **caractérisée en ce que** le support de charleston (30) comporte une tige (310) de commande d'une cymbale supérieure de charleston (4), qui est mobile en translation selon sa direction longitudinale par rapport à la base (31), entre une position déployée, dans laquelle la tige s'étend à l'extérieur de la base et au travers de l'entretoise (38) jusqu'à émerger de l'extrémité de l'entretoise, qui est opposée à la base, pour y fixer la cymbale supérieure de charleston dans la configuration de jeu de la batterie, et une position escamotée dans laquelle la tige est logée à l'intérieur de la base dans la configuration de stockage et de transport de la batterie.

13. Batterie acoustique suivant la revendication 12 , **caractérisée en ce que** le support de charleston (30) comporte en outre une pédale (320), qui est adaptée, dans la configuration de jeu de la batterie, pour entraîner en translation par rapport à la base (31) la tige (310) occupant la position déployée, et qui est logée à l'intérieur de la base (31) dans la configuration de stockage et de transport de la batterie.

14. Batterie acoustique suivant l'une quelconque des revendications précédentes, **caractérisée en ce que** la grosse caisse (10), la caisse claire (20) et le support de charleston (30) pèsent conjointement moins 5,7 kg.

15. Ensemble instrumental musical, comportant :
- une batterie acoustique (1) conforme à l'une quelconque des revendications précédentes,
- une pédale de grosse caisse,
- une paire de cymbales de charleston (2), et
- une paire de baguettes ou de balais.

## Patentansprüche

1. Akustisches Schlagzeug (1), eine große Trommel (10), eine kleine Trommel (20) und eine Charleston-Konsole (30) umfassend,
**dadurch gekennzeichnet, dass** die kleine Trommel (20) eine im Wesentlichen parallelepipedförmige Außenform aufweist,
dass die Charleston-Konsole (30) einen Unterbau (31) umfasst, der eine im Wesentlichen parallelepipedförmige Außenform aufweist,
dass die große Trommel (10) zwei Teile (11, 12) umfasst, die zueinander verschiebbar sind zwischen:
- eine auseinandergezogenen Position, in der die zwei Teile der großen Trommel ihr zusammen eine im Wesentlichen parallelepipedförmige Außenform verleihen und zusammen zwischen sich ein Resonanzvolumen (V10) der großen Trommel begrenzen, das im Wesentlichen parallelepipedförmig ist, und in der die kleine Trommel (20) lösbar an der großen Trommel und an dem Unterbau (31) der Charleston-Konsole (30) befestigt ist, derart, dass das Schlagzeug in einer Spielkonfiguration ist, und
- einer kompakten Position, in der die zwei Teile der großen Trommel ihr zusammen eine im Wesentlichen parallelepipedförmige Form verleihen und zusammen zwischen sich ein Aufnahmevolumen begrenzen, dass im Wesentlichen parallelepipedförmig ist, das kleiner als das Resonanzvolumen (V10) der großen Trommel ist und das von der Charleston-Konsole und der kleinen Trommel, die im Inneren des Unterbaus der Charleston-Konsole aufgenommen ist, eingenommen wird, derart, dass das Schlagzeug in einer Lager- und Transportkonfiguration ist,
dass die große Trommel (10) und die kleine Trommel (20) mit ersten Befestigungsmitteln (114, 27) versehen sind, die ausgebildet sind, in lösbarer Weise die kleine Trommel an der großen Trommel in der Spielkonfiguration des Schlagzeugs zu befestigen, und
dass der Unterbau (32) der Charleston-Konsole (30) und der kleinen Trommel (20) mit zweiten Befestigungsmitteln (36, 28) versehen sind, die unterschiedlichen zu den ersten Befestigungsmitteln (114, 27) sind, und die ausgebildet sind, in lösbarer Weise die kleine Trommel an dem Unterbau der Charleston-Konsole in der Spielkonfiguration des Schlagzeugs zu befestigen.

2. Akustisches Schlagzeug nach Anspruch 1, **dadurch gekennzeichnet, dass** die zwei Teile (11, 12) der großen Trommel (10) aus einem Aufnahmeteil (11) und einem Einsteckteil (12), das in das Aufnahmeteil einführbar ist, bestehen, wobei das Einsteckteil in der auseinandergezogenen Position nur teilweise in das Aufnahmeteil eingesteckt ist und in der kompakten Position das Einsteckteil weiter, sogar insgesamt in das Aufnahmeteil eingesteckt ist.

3. Akustisches Schlagzeug nach einem der Ansprüche 1 oder 2, **dadurch gekennzeichnet, dass** die im Wesentlichen parallelepipedförmige Außenform der großen Trommel (10) in der kompakten Position die Abmessungen von 30 cm auf 45 cm auf 18 cm aufweist.

4. Akustisches Schlagzeug nach einem beliebigen der vorhergehenden Ansprüche, **dadurch gekennzeichnet, dass** eines (11) der beiden Teile (11, 12) der großen Trommel (10) eine Schlagplatte (13) umfasst, und dass das andere (12) der zwei Teile der großen Trommel eine Schallaustrittsplatte (18) umfasst, die mit einer durchgehenden Öffnung (18A) versehen ist.

5. Akustisches Schlagzeug nach einem beliebigen der vorhergehenden Ansprüche, **dadurch gekennzeichnet, dass** eines (11) der zwei Teile (11, 12) der großen Trommel (10) mit einer beweglichen Platte (17) versehen ist, die in Bezug auf den Rest dieses Teils der großen Trommel zwischen einer Betriebsposition, die die bewegliche Platte einnimmt, wenn die zwei Teile der großen Trommel in der ausgezogenen Position sind, und in der die bewegliche Platte ausgefahren ist, wobei sie durch Zusammenarbeit mit dem anderen (12) der zwei Teile der großen Trommel gehalten wird, um daran die kleine Trommel (20) in der Spielkonfiguration des Schlagzeugs zu befestigen, und einer Lagerposition, die die bewegliche Platte einnimmt, wenn die zwei Teile der großen Trommel in der kompakten Position sind, und in der die bewegliche Platte verstaut ist, um nicht mit der kleinen Trommel und der Charleston-Konsole (30) in der Lager- und Transportkonfiguration des Schlagzeugs zu interferieren, verstellbar ist.

6. Akustisches Schlagzeug nach einem beliebigen der vorhergehenden Ansprüche, **dadurch gekennzeichnet, dass** das Schlagzeug (1) außerdem ein Tom (17) einschließt, das in eines (11) der zwei Teile (11, 12) der großen Trommel (10) integriert ist.

7. Akustisches Schlagzeug nach Anspruch 5 und 6 zusammengenommen, **dadurch gekennzeichnet, dass** die bewegliche Platte (17) das Tom bildet, wobei eine Schlagscheibe (17.1) und eine mit einer Durchgangsöffnung (17A) versehenen Schallaustrittscheibe (17.2) umfasst sind, die zwischen sich ein freies Resonanzvolumen des Tom begrenzen.

8. Akustisches Schlagzeug nach einem beliebigen der vorhergehenden Ansprüche, **dadurch gekennzeichnet, dass** die kleine Trommel (10) eine Schallaustrittsplatte (22), die mit einer Durchgangsöffnung (22A) versehen ist, und eine Schlagplatte (21) umfasst, die auf ihrer zu der Schlagplatte gerichteten Seite mit mindestens einer Snare Drum (26) versehen ist, wobei die Schallaustrittsplatte und die Schlagplatte zwischen sich ein freies Resonanzvolumen (V20) der kleinen Trommel begrenzen.

9. Akustisches Schlagzeug nach einem beliebigen der vorhergehenden Ansprüche, **dadurch gekennzeichnet, dass** die ersten Befestigungsmittel (114, 27) ausgebildet sind, die kleine Trommel (20) an der großen Trommel (10) gemäß mindestens zwei unterschiedlichen Regelpositionierungen zu befestigen.

10. Akustisches Schlagzeug nach einem beliebigen der vorhergehenden Ansprüche, **dadurch gekennzeichnet, dass** die Unterbau (31) der Charleston-Konsole (30) zwischen die Teile (11, 12) der großen Trommel (10) in der kompakten Position einführbar ist und dass die kleine Trommel (20) ins Innere dieses Unterbaus in der Lager- und Transportposition des Schlagzeugs einführbar ist.

11. Akustisches Schlagzeug nach einem beliebigen der vorhergehenden Ansprüche, **dadurch gekennzeichnet, dass** die Charleston-Konsole (30) außerdem ein Abstandsstück (38) umfasst, das zwischen dem Unterbau (31) und einem Charleston-Becken (3) in der Spielkonfiguration des Schlagzeugs angeordnet ist und das im Inneren des Unterbaus in der Lager- und Transportposition des Schlagzeugs aufgenommen ist.

12. Akustisches Schlagzeug nach Anspruch 11, **dadurch gekennzeichnet, dass** die Charleston-Konsole (30) einen Stab (310) zum Steuern eines oberen Charleston-Beckens (4) aufweist, der translatorisch gemäß seiner Längsrichtung in Bezug auf den Unterbau (31) zwischen einer ausgefahrenen Position, in der der Stab sich in Bezug auf die Unterbau nach außen und durch das Abstandsstück (38) hindurch erstreckt bis er aus dem entgegengesetzt zum Unterbau liegenden Ende des Abstandsstücks herauskommt, um dort das obere Charleston-Becken in der Spielkonfiguration des Schlagzeugs zu befestigen, und einer eingefahrenen Position, in der der Stab im Inneren des Unterbaus in der Lager- und Transportposition des Schlagzeugs aufgenommen ist.

13. Akustisches Schlagzeug nach Anspruch 12, **dadurch gekennzeichnet, dass** die Charleston-Konsole (30) außerdem ein Pedal (320) aufweist, das ausgebildet ist, in der Spielkonfiguration des Schlagzeugs den Stab (310) translatorisch in Bezug auf die Unterbau (31) mitzunehmen, wobei die ausgefahrene Position eingenommen wird, und das im Inneren der Unterbau (31) in der Lager- und Transportkonfiguration des Schlagzeugs aufgenommen ist.

14. Akustisches Schlagzeug nach einem beliebigen der vorhergehenden Ansprüche, **dadurch gekennzeichnet, dass** die große Trommel (10), die kleine Trommel (20) und die Charleston-Konsole (30) zusammen 5,7 kg wiegen.

15. Musikinstrumentenanordnung, umfassend:
- ein akustisches Schlagzeug (1) nach einem beliebigen der vorhergehenden Ansprüche,
- ein Pedal der großen Trommel,
- ein Paar von Charleston-Becken (2), und
- ein Paar Schlagzeugstöcke oder Schlagzeugbesen.

## Claims

1. An acoustic drum kit (1),
comprising a bass drum (10), a snare drum (20) and a hi-hat stand (30),
**characterized in that** the snare drum (20) has a globally parallelepiped outer shape,
**in that** the hi-hat stand (30) includes a base (31) having a globally parallelepiped outer shape,
**in that** the bass drum (10) includes two parts (11, 12) that are movable with respect to one another between :
- a spaced-apart position, in which the two parts of the bass drum jointly give the bass drum a globally parallelepiped outer shape and jointly define between them a bass drum resonance volume (V10) that is substantially parallelepiped, and in which the snare drum (20) is removably fastened to the base drum and to the base (31) of the hi-hat stand (30) such that the acoustic drum kit is in a playing configuration, and
- a compact position, in which the two parts of the bass drum jointly give the bass drum a globally parallelepiped outer shape and jointly define between them a housing volume which is substantially parallelepiped, which is smaller than the bass drum resonance volume (V10) and which is occupied by the hi-hat stand and the snare drum that is housed inside the base of the hi-hat stand, such that the acoustic drum kit is in a storage and transport configuration,
**in that** the bass drum (10) and the snare drum (20) are provided with first fastening means (114, 27) suitable for removably fastening the snare drum on the bass drum in the playing configuration of the acoustic drum kit, and
**in that** the base (31) of the hi-hat stand (30) and the snare drum (20) are provided with second fastening means (36, 28), which are separate from the first fastening means (114, 27) and which are suitable for removably fastening the snare drum on the base of the hi-hat stand in the playing configuration of the acoustic drum kit.

2. The acoustic drum kit according to claim 1, **characterized in that** the two parts (11, 12) of the bass drum (10) consist of a female part (11) and a male part (12) that can be nested inside the female part, the male part being only partially nested inside the female part in the spaced-apart position and the male part being more, or even completely, nested inside the female part in the compact position.

3. The acoustic drum kit according to one of claims 1 or 2, **characterized in that** the globally parallelepiped outer shape of the bass drum (10) in the compact position has dimensions of 30 cm x 45 cm x 18 cm.

4. The acoustic drum kit according to any one of the preceding claims, **characterized in that** one (11) of the two parts (11, 12) of the bass drum (10) comprises a striking panel (13), and **in that** the other (12) of the two parts of the bass drum comprises a sound outlet panel (18) provided with a through opening (18A).

5. The acoustic drum kit according to any one of the preceding claims, **characterized in that** one (11) of the two parts (11, 12) of the bass drum (10) is provided with a moving panel (17) movable, relative to the rest of this part of the bass drum, between a service position, which the moving panel occupies when the two parts of the bass drum are in the spaced-apart position and in which the moving panel is deployed, while being maintained by cooperation with the other (12) of the two parts of the bass drum, to fasten the snare drum (20) there in the playing configuration of the drum kit, and a storage position, which the moving panel occupies when the two parts of the bass drum are in the compact position and in which the moving panel is retracted so as not to interfere with the snare drum and the hi-hat stand (30) in the storage and transport configuration of the drum kit.

6. The acoustic drum kit according to any one of the preceding claims, **characterized in that** the drum kit (1) further includes a tom-tom (17) integrated into one (11) of the two parts (11, 12) of the bass drum (10).

7. The acoustic drum kit according to claims 5 and 6 considered together, **characterized in that** the moving panel (17) forms the tom-tom, including a striking plate (17.1) and a sound outlet plate (17.2) provided with a through opening (17A), which define a free tom-tom resonance volume between them.

8. The acoustic drum kit according to any one of the preceding claims, **characterized in that** the snare drum (10) comprises a sound outlet panel (22), provided with a through opening (22A), and a striking panel (21) provided, on its face turned toward the striking panel, with at least one snare (26), the sound outlet panel and the striking panel defining a snare drum free resonance volume (V20) between them.

9. The acoustic drum kit according to any one of the preceding claims, **characterized in that** the first fastening means (114, 27) are suitable for fastening the snare drum (20) on the bass drum (10) in at least two different adjusting positions.

10. The acoustic drum kit according to any one of the preceding claims, **characterized in that** the base (31) of the hi-hat stand (30) is nestable between the parts (11, 12) of the bass drum (10) in the compact position, and **in that** the snare drum (20) is nestable inside the base in the storage and transport configuration of the drum kit.

11. The acoustic drum kit according to any one of the preceding claims , **characterized in that** the hi-hat stand (30) further includes a spacer (38), which is inserted between the base (31) and a hi-hat cymbal (3) in the playing configuration of the drum kit, and which is housed inside the base in the storage and transport configuration of the drum kit.

12. The acoustic drum kit according to claim 11, **characterized in that** the hi-hat stand (30) includes a rod (310) for controlling an upper hi-hat cymbal (4), which is translatable along its longitudinal direction relative to the base (31), between a deployed position, in which the rod extends to the outside of the base and through the spacer (38) until it emerges from the end of the spacer, which is opposite the base, to fasten the upper hi-hat cymbal there in the playing configuration of the drum kit, and a retracted position in which the rod is housed inside the base in the storage and transport configuration of the drum kit.

13. The acoustic drum kit according to claim 12, **characterized in that** the hi-hat stand (30) further includes a pedal (320), which is suitable, in the playing configuration of the drum kit, for translating the rod (310) in the deployed position relative to the base (31), said rod being housed inside the base (31) in the storage and transport configuration of the drum kit.

14. The acoustic drum kit according to any one of the preceding claims, **characterized in that** the bass drum (10), the snare drum (20) and the hi-hat stand (30) jointly weigh less than 5.7 kg.

15. An ensemble of musical instruments, comprising:
- an acoustic drum kit (1) according to any one of the preceding claims,
- a bass drum pedal,
- a pair of hi-hat cymbals (2), and
- a pair of drumsticks or brushes.
